# FASCICULE DE BREVET EUROPEEN

(11) **EP 3 462 121 B1**
(45) Date de publication et mention de la délivrance du brevet: **29.07.2020**
(21) Numéro de dépôt: 18195603.8
(22) Date de dépôt: 20.09.2018
(51) Int. Cl.: F41H 9/08, F42B 5/155, F41H 9/04

(54) **MUNITION DE PROTECTION NON LÉTALE D'UNE PLATEFORME ET DISPOSITIF DE PROTECTION NON LÉTALE METTANT EN OEUVRE UNE TELLE MUNITION**
NICHTTÖDLICHE SCHUTZMUNITION EINER PLATTFORM, UND NICHTTÖDLICHE SCHUTZVORRICHTUNG FÜR DEN EINSATZ EINER SOLCHEN MUNITION
AMMUNITION FOR NON-LETHAL PROTECTION OF A PLATFORM AND NON-LETHAL PROTECTION DEVICE USING SUCH AMMUNITION

(30) Priorité: 28.09.2017 FR 1701003
(43) Date de publication de la demande: 03.04.2019
(73) Titulaire: Nexter Munitions, 78034 Versailles Cedex (FR)
(72) Inventeur: LE CONTE, Guillaume, 18023 Bourges (FR); ROBERT, Thierry, 18023 Bourges (FR)
(74) Mandataire: Cabinet Chaillot

(56) Documents cités:
- EP-A2- 0 134 755
- EP-A2- 2 058 621
- DE-A1-102008 027 145

## Description

Le domaine technique de l'invention est celui des munitions permettant une protection non létale d'une plateforme, telle un véhicule ou une structure.

On connaît des munitions ayant un effet sonore ou lumineux intense et qui permettent ainsi de désorienter des personnes agressives progressant vers un véhicule ou une structure fixe. Ces munitions sont tirées à partir des tubes de systèmes de défense rapprochée équipant les plateformes.

L'inconvénient des systèmes connus est que leur efficacité n'est optimale qu'à une distance de la plateforme supérieure à 5 mètres. Lorsque la menace est au contact direct de la plateforme, ces systèmes sont inopérants.

On connait aussi, par exemple par le brevet EP118339, un dispositif de protection centralisé pour un véhicule qui comporte un réseau de conduites qui raccordent un réservoir renfermant un moyen lacrymogène (tel un gaz ou un liquide dispersable par un gaz propulseur) à différents diffuseurs répartis autour du véhicule.

Ce dispositif est bien adapté à une défense de proximité du véhicule. Cependant il nécessite d'équiper le véhicule d'un réseau de tubulures, ce qui reste complexe et couteux à réaliser.

On connaît par le brevet EP2058621 A2 un dispositif de défense constitué par un conteneur fixé à un véhicule par une ventouse et renfermant plusieurs réservoirs de produit lacrymogène. Chaque réservoir est équipé d'une valve reliée à une buse orientée radialement et portée par la paroi latérale du conteneur. Un tel dispositif est de mise en œuvre complexe. Il impose la mise en place d'un conteneur lourd et encombrant sur une partie du véhicule et des moyens de commande dédiés doivent être prévus dans le véhicule.

C'est le but de l'invention que de proposer une munition de défense rapprochée permettant tout à la fois d'assurer une protection rapprochée d'une plateforme et ne nécessitant pas d'aménagement spécifique sur les plateformes connues.

Ainsi l'invention a pour objet une munition de protection non létale d'une plateforme, telle un véhicule ou une structure, munition comportant des moyens, tel un culot, destinés à permettre sa fixation de façon démontable sur une embase de tir solidaire de la plateforme, munition comportant un étui renfermant un récipient qui contient un moyen lacrymogène, sous pression ou dispersable par un gaz propulseur, étui obturé à sa partie avant par un bouchon qui porte au moins une buse de diffusion reliée au récipient par l'intermédiaire d'une vanne télécommandable qui est destinée à être actionnée à partir de l'embase de tir, après fixation de la munition sur cette dernière, et par l'intermédiaire d'une interface de commande qui est destinée à coopérer avec l'embase de tir.

Selon un mode de réalisation, la vanne télécommandable pourra comporter un volet obturant de façon étanche un orifice du récipient, volet destiné à être poussé par une pression de gaz engendrée par une composition pyrotechnique pouvant être initiée à partir de l'interface de commande, volet portant un trou destiné à se positionner en regard de l'orifice après déplacement du volet.

La composition pyrotechnique pourra être logée dans le culot et être reliée à la vanne par une tubulure s'étendant le long du récipient.

Selon un autre mode de réalisation, la vanne télécommandable pourra être une électrovanne et la munition incorporera un module électronique de commande d'ouverture de cette électrovanne, module commandé par l'interface de commande et incorporant une source d'énergie.

Avantageusement, le module électronique pourra comporter un circuit de temporisation assurant l'ouverture de l'électrovanne pendant une durée prédéfinie.

Le module électronique pourra incorporer un circuit de comptage des ouvertures de l'électrovanne.

La munition pourra incorporer également un moyen d'affichage de l'état vide ou plein du récipient et/ou du nombre d'ouvertures de l'électrovanne réalisées ou réalisables.

Selon une variante, la munition pourra comporter un moyen de transmission du nombre d'ouvertures de l'électrovanne réalisées ou réalisables.

Avantageusement, la buse de la munition pourra incorporer des orifices permettant une diffusion radiale du moyen lacrymogène et au moins un trou permettant une diffusion axiale du moyen lacrymogène

L'invention a également pour objet un dispositif de protection non létale d'une plateforme, telle un véhicule ou une structure, par la dispersion d'un moyen lacrymogène par au moins une buse de diffusion, dispositif caractérisé en ce qu'il comporte :
- au moins une embase de tir solidaire de la plateforme et conçue pour recevoir de façon démontable au moins une munition, et
- au moins une munition de protection non létale selon l'invention, munition qui est destinée à être fixée sur la au moins une embase de tir

L'invention sera mieux comprise à la lecture de la description qui va suivre de différents modes de réalisation, description faite en référence aux dessins annexés et dans lesquels :
- La figure 1 est une vue en coupe longitudinale d'une munition selon un premier mode de réalisation de l'invention ;
- Les figures 2a et 2b sont deux vues en coupe transversale de cette munition, la coupe étant réalisée suivant le plan dont la trace AA est repérée à la figure 1, la figure 2a montrant la munition à l'état de repos et la figure 2b la montrant dans son état actif, lors de la dispersion du moyen lacrymogène ;
- La figure 3 est une vue en coupe longitudinale d'une munition selon un second mode de réalisation de l'invention ;
- La figure 4 est un schéma simplifié du module électronique équipant le second mode de réalisation ;
- Les figures 5a et 5b sont deux vues schématiques d'un véhicule blindé équipé d'un dispositif de protection non létale selon l'invention, la figure 5a étant une vue de dessus et la figure 5b une vue latérale ;
- La figure 6 est une vue en coupe longitudinale d'une embase de tir selon un mode de réalisation ;
- La figure 7 est une vue en coupe longitudinale d'une embase de tir selon un autre mode de réalisation, embase sur laquelle une munition est schématisée.

En se reportant à la figure 1, une munition 1 selon un premier mode de réalisation de l'invention comprend un étui 2 qui porte à sa partie arrière un culot 3 (dont il est solidaire) et qui est destiné à permettre sa fixation de façon démontable sur une embase de tir (non représentée), embase elle-même solidaire d'une plateforme (par exemple un véhicule). Un exemple d'embase adaptée à ce culot 3 est représenté à la figure 6.

Selon le mode de réalisation qui est représenté ici, le culot 3 porte ainsi au moins un ergot radial 4 et le montage de la munition 1 sur l'embase de tir est effectué par un mécanisme à baïonnette, l'ergot 4 circulant dans une rainure de l'embase (on pourra prévoir de un à trois ergots radiaux).

Il est bien entendu possible de définir une munition qui se fixe à une embase par un moyen de fixation différent, par exemple par vissage.

Le culot 3 comporte également un alésage axial 5 qui renferme un inflammateur 6. L'inflammateur 6 est relié à une interface de commande qui est ici un contact électrique axial 7 qui est destiné à coopérer avec un plot P de contact complémentaire porté par l'embase de tir (non représentée).

Là encore il serait possible de définir une interface de commande différente, par exemple des bandes de contact portées par des surfaces cylindriques du culot ou de l'étui de la munition et qui coopéreront, lors de la fixation de la munition sur l'embase, avec des plots de contact portés par l'embase de tir. Une telle embase de tir sera décrite par la suite en référence à la figure 7.

Un tel étui 2 doté d'un culot arrière 3 est connu dans le domaine des dispositifs de défense rapprochée des véhicules blindés. On pourra par exemple considérer le brevet FR2612287 qui décrit une munition fumigène de défense rapprochée.

L'étui 2 renferme un récipient 8 qui contient un moyen lacrymogène sous la forme d'un gaz sous pression ou d'un liquide lacrymogène dispersable par un gaz propulseur. Le moyen lacrymogène pourra être constitué par du CS (ortho-chloro-benzal malonitrile) ou de l'Oléorésine de Capsicum dispersée par un gaz propulseur. La pression dans le récipient est de l'ordre de 500 à 700 kPa. Le volume disponible pour le gaz sous pression ou l'aérosol dispersable est de 1 à 1,5 litres dans les volumes habituels des munitions de défense rapprochée.

L'étui 2 est obturé à sa partie avant par un bouchon 9 qui porte au moins une buse 10 de diffusion du gaz ou de l'aérosol. La buse 10 incorpore des orifices 10a répartis en couronne radiale qui permettent une diffusion radiale du gaz ou de l'aérosol. Elle comporte aussi au moins un trou axial 10b permettant une diffusion axiale du gaz ou de l'aérosol. Ainsi la répartition du moyen lacrymogène couvre un secteur d'environ 180° autour de l'axe la de la munition.

Le bouchon 9 renferme une vanne télécommandable 11 qui comporte ici un volet 11a ou piston obturant de façon étanche un orifice 12 par lequel le gaz ou de l'aérosol peut sortir du récipient 8. Concrètement, afin d'éviter toute fuite et faciliter le montage de la munition 1, le récipient 8 est solidaire du bouchon 9 qui assure son obturation.

L'inflammateur 6 est destiné à initier une composition génératrice de gaz 13 qui est reliée au volet 11a par une canalisation 14 qui s'étend longitudinalement le long de l'étui 2. La canalisation 14 est par exemple formée par une rainure longitudinale aménagée sur la surface interne de l'étui 2. Cette canalisation communique avec la composition 13 et avec le volet 11a par des canaux radiaux, aménagés respectivement dans le culot 3 et dans le bouchon 9.

La figure 2a montre de façon plus précise le montage du volet 11a dans le bouchon 9. Le volet 11a est ici réalisé sous la forme d'une pièce cylindrique d'axe 15 qui coulisse dans un alésage 16. L'étanchéité est assurée par des joints toriques 18. Le volet 11a porte un trou 17 qui est situé à distance de l'orifice 12 du récipient 8 dans la position obturée représentée à la figure 2a.

Le volet 11a est maintenu dans sa position obturée par une collerette cisaillable 19 fixée dans une gorge du volet 11a.

La figure 2b montre la vanne lorsque la pression des gaz engendrés par la composition génératrice de gaz 13 a été appliquée au volet 11a. La pression a provoqué le cisaillement de la collerette 19 et le volet 11a s'est translaté dans son alésage 16. Le trou 17 s'est positionné en regard de l'orifice 12, assurant l'ouverture de la vanne et mettant en communication l'orifice 12 avec la buse 10.

Le volet 11a est immobilisé dans sa position ouverte (figure 2b) par la déformation d'une rondelle élastique anti retour 20 qui est fixée à l'alésage 16.

Dans cette position, tout le moyen lacrymogène contenu dans le récipient 8 s'échappe par la buse 10.

Ainsi la munition selon l'invention permet de doter toute plateforme équipée d'embases de tir de munitions de défense d'une capacité de défense lacrymogène très courte portée.

Il n'y a aucune modification à apporter à la plateforme. La munition selon l'invention est actionnée comme toutes les autres munitions grâce au contact de l'embase. Le déclenchement du tir ne provoque cependant pas la propulsion et l'éjection balistique d'un projectile mais il assure tout simplement l'ouverture de la vanne 11 qui permet la dispersion du moyen lacrymogène par les buses 10 équipant la munition.

Ainsi chaque embase de tir de la plateforme devient le support d'un dispositif de diffusion d'un moyen lacrymogène. Il n'est pas nécessaire d'équiper la plateforme d'un réseau de tubulures et de buses de diffusion spécifiques.

Il n'est pas nécessaire non plus de prévoir des moyens de commande supplémentaires qui seraient spécifiques à la diffusion du moyen lacrymogène.

Une fois la munition 1 actionnée, tout le moyen lacrymogène contenu dans le récipient 8 est dispersé. Il suffit de remplacer la munition 1 par une nouvelle munition pour renouveler la capacité de défense lacrymogène.

La figure 3 montre une munition 1 selon un second mode de réalisation de l'invention.

Ce mode diffère du précédent en ce que la vanne télécommandable 11 est une électrovanne et peut donc être à volonté ouverte ou fermée.

La vanne 11 est commandée en ouverture ou fermeture par un module électronique de commande 21 qui est logé dans un boîtier 22 disposé entre le récipient 8 et le culot 3.

Un remplissage 29 en résine immobilise le module électronique 21 dans le boîtier 22 et assure la protection de ce module contre les chocs et l'humidité.

Le module électronique 21 est piloté par le contact 7 traversant le culot 3. Le module électronique 21 est relié à l'électrovanne 11 par un conducteur de commande 26 qui s'étend axialement le long de l'étui 2 du module 21 jusqu'à l'électrovanne 11.

L'impulsion de mise à feu qui est fournie par les embases de tir des systèmes de défense de plateforme n'est généralement pas suffisante pour commander une électrovanne.

La figure 4 schématise l'organisation du module électronique 21. Ce module électronique 21 est défini sous la forme d'un circuit 23 de commande d'un interrupteur statique 24 qui va relier une source d'énergie 25 (une pile) qui est solidaire du module 21 et l'électrovanne 11. Le circuit de commande 23 est équipé d'une temporisation qui assure l'ouverture de l'interrupteur statique 24 à l'issue d'une durée prédéfinie après la fermeture de cet interrupteur.

Ainsi, lorsqu'une impulsion I est donnée par l'embase de tir à la munition 1, ce n'est qu'une partie du moyen lacrymogène contenu dans le récipient 8 qui est dispersée.

Il est donc possible de commander plusieurs fois de suite la même munition 1 pour disperser le moyen lacrymogène.

Afin de maîtriser le volume résiduel de moyen lacrymogène contenu dans le récipient 8, on pourra doter le module électronique 21 d'un compteur 27 du nombre de fermetures de l'interrupteur 24.

Ce compteur 27 sera lié par un conducteur 30 à un moyen d'affichage 28, ici une LED fixée au bouchon avant 9. Le circuit de pilotage du compteur 27 sera défini de façon à n'allumer la LED que lorsque le nombre maximal de commandes de dispersion de moyen lacrymogène a été réalisé. On pourra ainsi repérer rapidement les munitions vides qu'il faut remplacer.

Avantageusement on pourra aussi doter la munition 1 d'un interrupteur (non représenté) permettant de mettre le module électronique 21 hors tension pendant les phases de stockage pour limiter l'usure de la source d'énergie 25. La source d'énergie 25 pourra aussi être disposée dans un compartiment voisin de la paroi externe de l'étui 2 et accessible de l'extérieur pour permettre son remplacement.

A titre de variante on pourra remplacer ou compléter le moyen d'affichage 28 par un moyen de transmission du nombre d'ouvertures de l'électrovanne. On pourra par exemple incorporer dans le module électronique 21 un transmetteur inductif 31 (technologie RFID - de l'anglais Radio Frequency IDentification) qui permettra à un moyen récepteur disposé à distance de lire le nombre d'ouvertures de l'électrovanne. On pourra transmettre au choix le nombre d'ouvertures réalisées ou plus avantageusement le nombre encore réalisables avant que la munition ne soit vide.

L'invention a également pour objet un dispositif de protection non létale d'une plateforme, telle un véhicule ou une structure, par la dispersion d'un moyen lacrymogène par au moins une buse de diffusion.

Le dispositif selon l'invention est caractérisé en ce qu'il comporte au moins une embase de tir solidaire de la plateforme et conçue pour recevoir de façon démontable au moins une munition, et au moins une munition de protection non létale selon l'invention est qui est destinée à être fixée sur la au moins une embase de tir.

Les plateformes, en particulier les véhicules militaires, comportent fréquemment des embases de tir pour des munitions de défense rapprochée.

A titre d'exemple non limitatif on a schématisé sur les figures 5a et 5b un véhicule blindé chenillé 40 comportant une tourelle 41 équipée d'un canon 42.

La tourelle 41 porte des embases de tir 43 qui sont réparties sur sa périphérie et qui sont destinées à recevoir des munitions 1 de défense rapprochée. Comme on le voit sur les figures, chaque embase 43 est conformée en un tube qui comporte un axe 44 matérialisant la direction d'action de la munition qui sera placée sur l'embase 43.

Les orientations dans l'espace des axes 44 sont différentes pour chaque embase 43. Le but est de disposer autour de la tourelle 41 un nombre d'embases 43 qui est suffisant. L'ensemble des embases 43 définira des directions d'action 44 qui seront réparties angulairement tout autour de la tourelle de façon à assurer une couverture de la protection de la tourelle sur pratiquement 360°.

Suivant le cas, les directions d'action 44 pourront être fixes ou bien elles pourront être modifiées grâce à une motorisation dédiée à l'embase 43 considérée et qui sera commandée depuis l'intérieur de la tourelle 41.

Ces systèmes de défense rapprochée utilisant des embases de tir sont bien connus et ils sont associés à des munitions explosives, fumigènes, éclairantes, sonores ou lumineuses.

Conformément à l'invention on va définir de façon simple une protection non létale à base de matériau lacrymogène en associant à ces embases de tir une ou plusieurs munitions du type de celles décrites précédemment en référence aux figures 1 à 4.

Ainsi il n'est plus nécessaire de prévoir sur le véhicule des canalisations spécifiques pour conduire un fluide lacrymogène.

Il n'est pas non plus nécessaire de chercher à fixer un système spécifique comportant des moyens de commande supplémentaires qu'il faudrait mettre en place dans le véhicule.

Les munitions selon l'invention seront actionnées en utilisant le système de tir déjà existant dans le véhicule et associé aux embases de tir 43.

On a représenté aux figures 6 et 7 deux types d'embases de tir qui sont couramment utilisées aujourd'hui dans les véhicules blindés connus.

La figure 6 montre ainsi une embase 43 dite à baïonnette qui comprend un tube 45 destiné à recevoir la munition 1 (non représentée). Le tube 45 comporte un fond 46 au centre duquel un contact axial 47 est saillant. Le fond 46 est précédé par une collerette cylindrique 48 dans laquelle est aménagée au moins une rainure axiale 49 qui permet le passage du ou des ergots 4 de la munition 1.

Ainsi la mise en place de la munition se fait par une simple introduction du culot 3 de la munition 1 dans le fond 46. L'ergot 4 passe par la rainure 49 et le corps de la munition est ensuite pivoté pour être immobilisé par l'ergot (ou les ergots) qui vient en appui contre la collerette 48. Un moyen ressort non représenté pousse en effet le corps de la munition hors du tube 45, et le contact axial 47 vient en appui contre le contact axial 7 porté par la munition 1 et qui lui est complémentaire (montage à baïonette).

Bien entendu le contact axial 47 est relié par des conducteurs électriques 50 aux boîtiers de commande de tir disposés dans le véhicule. Le retour de courant est assuré via le corps de la munition et de l'embase (retour de courant par le ou les ergots 4).

La figure 7 montre une embase 43 lisse dans laquelle la munition 1 (schématisée ici en pointillés) se loge. La munition 1 est alors centrée par une pointe axiale 51 solidaire du fond 46 du tube 45. Le tube 45 porte sur sa paroi au moins deux plots de contact radiaux 52a et 52b qui sont destinés à venir en contact avec des pistes conductrices Pa et Pb solidaires de la paroi de la munition 1. Les plots de contact sont reliés par des conducteurs électriques 50 aux boîtiers de commande de tir logés dans le véhicule.

La munition 1 porte également un collier avant C, qui est réalisé par exemple en élastomère, et qui s'engage sur l'extrémité du tube 45 pour assurer un maintien de la munition 1 dans le tube 45.

Ces lanceurs 43 lisses sont bien entendus associés à des munitions 1 ayant une géométrie adaptée au lanceur telle qu'elle a été décrite ici.

Mais même si la fixation de la munition sur l'embase de tir 43 est différente de celle selon la figure 6, et si le mode d'amenée du courant électrique à la munition 1 est également différent, le fonctionnement de la munition 1 reste le même que celui décrit précédemment en référence aux figures 1 à 4.

La munition 1 comporte donc là encore un étui 2 obturé à sa partie avant par un bouchon 9 qui porte au moins une buse de diffusion 10 reliée au récipient 8 rempli du moyen lacrymogène par l'intermédiaire d'une vanne télécommandable 11.

## Revendications

1. Munition (1) de protection non létale d'une plateforme, telle un véhicule ou une structure, munition comportant des moyens, tel un culot (3), destinés à permettre sa fixation de façon démontable sur une embase de tir solidaire de la plateforme, munition comportant un étui (2) renfermant un récipient (8) qui contient un moyen lacrymogène, sous pression ou dispersable par un gaz propulseur, étui obturé à sa partie avant par un bouchon (9) qui porte au moins une buse de diffusion (10) reliée au récipient (8) par l'intermédiaire d'une vanne télécommandable (11) qui est destinée à être actionnée à partir de l'embase de tir, après fixation de la munition sur cette dernière, et par l'intermédiaire d'une interface de commande (7) qui est destinée à coopérer avec l'embase de tir.

2. Munition de protection non létale selon la revendication 1, **caractérisée en ce que** la vanne télécommandable (11) comporte un volet (11a) obturant de façon étanche un orifice (12) du récipient (8), volet (11a) destiné à être poussé par une pression de gaz engendrée par une composition pyrotechnique (13) pouvant être initiée à partir de l'interface de commande (7), volet (11a) portant un trou (17) destiné à se positionner en regard de l'orifice (12) après déplacement du volet.

3. Munition de protection non létale selon la revendication 2, **caractérisée en ce que** la composition pyrotechnique (13) est logée dans le culot (3) et reliée à la vanne (11) par une tubulure s'étendant le long du récipient (8) .

4. Munition de protection non létale selon la revendication 1, **caractérisée en ce que** la vanne télécommandable (11) est une électrovanne et **en ce que** la munition incorpore un module électronique (21) de commande d'ouverture de cette électrovanne (11), module commandé par l'interface de commande (7) et incorporant une source d'énergie (25).

5. Munition de protection non létale selon la revendication 4, **caractérisée en ce que** le module électronique (21) comporte un circuit de temporisation assurant l'ouverture de l'électrovanne pendant une durée prédéfinie.

6. Munition de protection non létale selon la revendication 5, **caractérisée en ce que** le module électronique (21) incorpore un circuit de comptage (27) des ouvertures de l'électrovanne (11).

7. Munition de protection non létale selon la revendication 6, **caractérisée en ce qu'**elle incorpore un moyen d'affichage (28) de l'état vide ou plein du récipient (8) et/ou du nombre d'ouvertures de l'électrovanne (11) réalisées ou réalisables.

8. Munition de protection non létale selon la revendication 6, **caractérisée en ce qu'**elle comporte un moyen de transmission (31) du nombre d'ouvertures de l'électrovanne (11) réalisées ou réalisables.

9. Munition de protection non létale selon une des revendications 1 à 8, **caractérisée en ce que** la buse (10) incorpore des orifices (10a) permettant une diffusion radiale du moyen lacrymogène et au moins un trou (10b) permettant une diffusion axiale du moyen lacrymogène.

10. Dispositif de protection non létale d'une plateforme, telle un véhicule ou une structure, par la dispersion d'un moyen lacrymogène par au moins une buse de diffusion, dispositif ***caractérisé en ce qu***'il comporte au moins une embase de tir solidaire de la plateforme et conçue pour recevoir de façon démontable au moins une munition, et au moins une munition de protection non létale selon une des revendications précédentes qui est destinée à être fixée sur la au moins une embase de tir.

## Patentansprüche

1. Munition (1) für den nichttödlichen Schutz einer Plattform wie ein Fahrzeug oder eine Struktur, wobei die Munition Mittel wie einen Sockel (3) aufweist, die bestimmt sind, ihre demontierbare Befestigung auf einer mit der Plattform fest verbundenen Abschussbasis zu erlauben, wobei die Munition eine Hülle (2) aufweist, die einen Behälter (8) umschließt, der ein Tränenmittel unter Druck oder das durch ein Treibgas verteilbar ist enthält, wobei die Hülle in ihrem vorderen Teil von einem Stopfen (9) verschlossen ist, der mindestens eine Verteilerdüse (10) trägt, die mit dem Behälter (8) über ein fernsteuerbares Ventil (11) verbunden ist, das zur Betätigung ab der Abschussbasis nach Befestigung der Munition auf derselben und über eine Steuerschnittstelle (7), die zum Zusammenwirken mit der Abschussbasis bestimmt ist, bestimmt ist.

2. Nichttödliche Schutzmunition nach Anspruch 1, **dadurch gekennzeichnet, dass** das fernsteuerbare Ventil (11) eine Klappe (11a) aufweist, die eine Öffnung (12) des Behälters (8) dicht verschließt, wobei die Klappe (11a) bestimmt ist, von einem von einer pyrotechnischen Zusammensetzung (13) erzeugten Gasdruck angestoßen zu werden, der ab der Steuerschnittstelle (7) initiierbar ist, wobei die Klappe (11a) ein Loch (17) trägt, das bestimmt ist, sich nach Verlagerung der Klappe gegenüber der Öffnung (12) zu positionieren.

3. Nichttödliche Schutzmunition nach Anspruch 2, **dadurch gekennzeichnet, dass** die pyrotechnische Zusammensetzung (13) in dem Sockel (3) untergebracht und mit dem Ventil (11) über eine Rohrleitung verbunden ist, die sich entlang des Behälters (8) erstreckt.

4. Nichttödliche Schutzmunition nach Anspruch 1, **dadurch gekennzeichnet, dass** das fernsteuerbare Ventil (11) ein Elektroventil ist und dass die Munition ein elektronisches Modul (21) zum Steuern des Öffnens dieses Elektroventils (11) einschließt, wobei das Modul von der Steuerschnittstelle (7) gesteuert wird und eine Energiequelle (25) einschließt.

5. Nichttödliche Schutzmunition nach Anspruch 4, **dadurch gekennzeichnet, dass** das elektronische Modul (21) eine Zeitschaltung aufweist, die das Öffnen des Elektroventils während einer vorher festgelegten Dauer sichert.

6. Nichttödliche Schutzmunition nach Anspruch 5, **dadurch gekennzeichnet, dass** das elektronische Modul (21) eine Zählerschaltung (27) der Öffnungen des Elektroventils (11) inkorporiert.

7. Nichttödliche Schutzmunition nach Anspruch 6, **dadurch gekennzeichnet, dass** sie ein Mittel zum Anzeigen (28) des leeren oder vollen Zustands des Behälters (8) und/oder der Anzahl der durchgeführten oder durchführbaren Öffnungen des Elektroventil (11) einschließt.

8. Nichttödliche Schutzmunition nach Anspruch 6, **dadurch gekennzeichnet, dass** sie ein Mittel zum Übertragen (31) der Anzahl der durchgeführten oder durchführbaren Öffnungen des Elektroventils (11) aufweist.

9. Nichttödliche Schutzmunition nach einem der Ansprüche 1 bis 8, **dadurch gekennzeichnet, dass** die Düse (10) Öffnungen (10a) einschließt, die eine radiale Verteilung des Tränenmittels erlauben, und mindestens ein Loch (10b), das eine axiale Verteilung des Tränenmittels erlaubt.

10. Vorrichtung für den nichttödlichen Schutz einer Plattform wie ein Fahrzeug oder eine Struktur durch die Dispersion eines Tränenmittels durch mindestens eine Verteilerdüse, wobei die Vorrichtung **dadurch gekennzeichnet ist, dass** sie mindestens eine Abschussbasis aufweist, die mit der Plattform fest verbunden und konzipiert ist, um mindestens eine Munition demontierbar aufzunehmen, und mindestens eine nichttödliche Schutzmunition nach einem der vorangehenden Ansprüche, die zur Befestigung auf der mindestens einen Abschussbasis bestimmt ist.

## Claims

1. An ammunition (1) for a non-lethal protection of a platform, such as a vehicle or a structure, which ammunition is provided with means, such as a base (3), for allowing it to be secured in a dismantlable way to a firing base integral with the platform, which ammunition is provided with a case (2) containing a container (8) which contains a lachrymatory means, which is pressurised or which can be scattered by a propellant gas, which case is closed at its front part by a plug (9) which has at least one diffuser nozzle (10) connected to the container (8) via a remote-controllable valve (11) which is intended to be actuated from the firing base, after the ammunition is secured to the latter, and via a control interface (7) which is intended to cooperate with the firing base.

2. The non-lethal protection ammunition according to claim 1, **characterised in that** the remote-controllable valve (11) comprises a flap (11a) sealingly closing a port (12) of the container (8), which flap (11a) is intended to be pushed by a gas pressure produced by a pyrotechnic composition (13) which can be initiated from the control interface (7), which flap (11a) has a hole (17) intended to be positioned opposite to the port (12) after the flap has moved.

3. The non-lethal protection ammunition according to claim 2, **characterised in that** the pyrotechnic composition (13) is accommodated within the base (3) and is connected to the valve (11) by a tubing extending along the container (8).

4. The non-lethal protection ammunition according to claim 1, **characterised in that** the remote-controllable valve (11) is an electrically-operated valve and **in that** the ammunition incorporates an electronic module (21) for controlling the opening of this electrically-operated valve (11), which module is controlled by the control interface (7) and incorporates a power source (25).

5. The non-lethal protection ammunition according to claim 4, **characterised in that** the electronic module (21) comprises a time-delay circuit ensuring the opening of the electrically-operated valve for a preset amount of time.

6. The non-lethal protection ammunition according to claim 5, **characterised in that** the electronic module (21) incorporates a circuit (27) for counting the number of times the electrically-operated valve (11) has been opened.

7. The non-lethal protection ammunition according to claim 6, **characterised in that** it incorporates a means (28) for displaying the empty or full state of the container (8) and/or the number of times the electrically-operated valve (11) has been opened or can be opened.

8. The non-lethal protection ammunition according to claim 6, **characterised in that** it comprises a means (31) for transmitting the number of times the electrically-operated valve (11) has been opened or can be opened.

9. The non-lethal protection ammunition according to one of claims 1 to 8, **characterised in that** the nozzle (10) incorporates ports (10a) allowing a radial diffusion of the lachrymatory means and at least one hole (10b) allowing an axial diffusion of the lachrymatory means.

10. A device for a non-lethal protection of a platform, such as a vehicle or a structure, by a lachrymatory means being scattered by at least one diffuser nozzle, which device is **characterised in that** it comprises at least one firing base integral with the platform and arranged to accommodate at least one ammunition in a dismantlable way, and at least one non-lethal protection ammunition according to one of the preceding claims, which is intended to be secured to the at least one firing base.
